# EUROPÄISCHE PATENTSCHRIFT

(11) **EP 4 058 729 B1**
(45) Veröffentlichungstag und Bekanntmachung des Hinweises auf die Patenterteilung: **29.01.2025**
(21) Anmeldenummer: 20828976.9
(22) Anmeldetag: 10.12.2020
(51) Int. Cl.: F23R 3/00

(54) **KERAMISCHER RESONATOR FÜR BRENNKAMMERSYSTEME UND BRENNKAMMERSYSTEM**
CERAMIC RESONATOR FOR COMBUSTION CHAMBER SYSTEMS AND COMBUSTION CHAMBER SYSTEM
RÉSONATEUR CÉRAMIQUE POUR SYSTÈMES DE CHAMBRE DE COMBUSTION ET SYSTÈME DE CHAMBRE DE COMBUSTION

(30) Priorität: 09.01.2020 DE 102020200204
(43) Veröffentlichungstag der Anmeldung: 21.09.2022
(73) Patentinhaber: Siemens Energy Global GmbH & Co. KG, 81739 München (DE)
(72) Erfinder: GRALKI, Matthias, 45478 Mülheim an der Ruhr (DE); KRUSCH, Claus, 45257 Essen (DE)
(86) Internationale Anmeldenummer: PCT/EP2020/085479
(87) Internationale Veröffentlichungsnummer: WO 2021/139958

(56) Entgegenhaltungen:
- EP-A1- 3 438 540
- EP-A1- 3 674 081
- WO-A1-2010/149420
- WO-A1-2018/021996
- WO-A1-2020/212039
- DE-A1- 102019 204 746
- US-A1- 2012 167 574
- US-A1- 2018 258 857

## Beschreibung

Die Erfindung betrifft Brennkammern, insbesondere Brennkammersysteme von Turbinen, insbesondere Gasturbinen, mit einem Resonator, insbesondere einen Helmholtzresonator. WO2018/021996 beschreibt ein Brennkammersystem, das ein Resonatorgehäuse aufweist.

Rohr-Brennkammer-Systeme stationärer Gasturbinen bestehen im Allgemeinen aus einem oder mehreren axial hintereinandergeschalteten Brennkammerkomponenten zwischen Brenneraustritt und Turbineneintritt. So verfügen die Rohr-Brennkammer-Typen der Siemens AG über ein System aus "Basket" und "Transition". Dieses System leitet die Verbrennungsgase vom Brenner in Richtung Turbineneintritt. Aufgrund der hohen Verbrennungstemperaturen basieren die Rohr-Brennkammer-Komponenten üblicherweise auf dünnwandigen Ni-Basis-Werkstoffen mit innenliegenden Kühlkanälen und einem Schichtsystem zur Wärmedämmung (keramische + metallische Anbindungsschicht).

Im oder hinter dem Flammen-Bereich besitzen die Rohrbrennkammersysteme umfänglich angeordnete Resonatoren, um akustische Verbrennungsschwingungen zu reduzieren. Der Resonator-Bereich begrenzt die Einsatzdauer der jeweiligen Komponente ("Basket" oder "Transition") begrenzt. Die Herstellung der Resonatoren ist aufwändig und kostenintensiv.

Der Resonator-Bereich besitzt verhältnismäßig große Kühlluftflächen und ist intensiv gekühlt bzw. durchströmt. Der Kühlluftbedarf ist insofern, bezogen auf das Gesamtrohrbrennkammersystem, relativ hoch.

Es ist die Aufgabe der Erfindung oben genanntes Problem zu lösen.

Die Aufgabe wird gelöst durch ein Brennkammersystem nach Anspruch 1.

In den Unteransprüchen sind weitere vorteilhafte Maßnahmen aufgelistet, die beliebig miteinander kombiniert werden können, um weitere Vorteile zu erzielen.

Die Figuren und die Beschreibung stellen nur Ausführungsbeispiele der Erfindung dar.

Es zeigen
- Figur 1: einen keramischen Resonator,
- Figur 2: einen Querschnitt gemäß Figur 1 sowie
- Figur 3: einen Querschnitt des keramischen Resonators im eingebauten Zustand eines Brennkammersystems.

Der erfindungsgemäße keramische Resonator nach dem Helmholtz-Prinzip ersetzt eine metallische Schweißkonstruktion eines Resonatorsystems einer Rohrbrennkammer.

Der erfindungsgemäße keramische Resonator 1 (Fig. 1) ist ein keramisches Bauteil, das ringförmig (oval-, kreisförmig) oder als einteiliger Ring, segmentiert oder als segmentierter Ring, mit innen liegenden Kavitäten 16', 16", ... (Fig.2) ausgebildet ist.

Diese Kavitäten 16', 16", ... sind zur inneren Oberfläche 7, der Heißgasseite, hin geöffnet, um eine Dämpfung nach dem Helmholtz Prinzip zu ermöglichen.

Darüber hinaus ist es möglich, die Kavitäten 16', 16", ... auch zur Kaltgasseite 4 hin zu öffnen, sollte dies notwendig sein.

Die Kavitäten 16', 16", ... sind in der Größe, Form, Anzahl, Verteilung und/oder Resonatorhälse der zu dämpfenden Frequenz hin anzupassen und auszulegen. Größe, Form, Anzahl, Verteilung, Resonatorhälse können innerhalb des keramischen Resonators 1 variiert werden.

Es ist insbesondere auch möglich, Kavitäten mit mehreren Öffnungen zur Heißgasseite hin auszugestalten.

Vorteile:
- Reduzierung der Herstellungs- und Lebenszykluskosten durch kostengünstig herstellbaren keramischen Resonatorring
- reduzierte Hochtemperanforderungen an den metallischen Tragstrukturwerkstoff
- verringerten Instandsetzungs-/Wiederaufbereitungsaufwand infolge Wegfalls des Ent- und Wiederbeschichtens
- Erhöhung der Wartungsintervalle durch Vermeidung rissauslösender hoher Temperaturgradienten in der metallischen Tragstruktur
- Reduzierung des Kühlluftbedarfs im Vergleich zu radial durchströmten, metallischen Resonatoren
- Übertragbarkeit auf Rohrbrennkammersysteme von Mitbewerbern.

Figur 1 zeigt einen keramischen Resonator 1, der vorzugsweise in axialer Richtung 10 (Durchströmrichtung) gesehen, als Ring oder ringförmig mit kreis- oder ovalförmigem Querschnitt ausgebildet ist.

Der keramische Resonator 1 kann auch segmentiert aufgebaut sein, d.h. kann aus zwei Halbschalen oder mehreren Segmenten (jeweils nicht dargestellt) bestehen.

Der keramische Resonator 1 weist eine äußere Oberfläche 4 (Kaltgasseite) und eine innere Oberfläche 7 (Heißgasseite) auf, wobei Öffnungen 13, 13' auf der inneren Oberfläche 7 von Resonatorhälsen 14', ..., die, insbesondere radial, in den keramischen Resonator 1 hineinragen und in Hohlräume 16', 16'', ..., (Fig. 2, Fig. 3) münden, vorhanden sind.

Die innere Oberfläche 7 begrenzt einen Heißgasstrom, der in axialer Durchströmrichtung 10 durch den keramischen Resonator 1 strömt und bezüglich dessen der keramische Resonator 1 vorzugsweise konzentrisch ausgerichtet ist.

Zu erkennen in Figur 2 bei einem Schnitt (parallel zur axialen Durchströmrichtung 10) gemäß Figur 1 sind Hohlräume 16', 16", ..., die vorzugsweise kugel- und/oder oval-, quader- und/oder würfelförmig sind oder eine sonst wie gekrümmte Oberfläche und/oder anders geartete eckige und kantige Geometrie aufweisen.

Die Geometrie der verwendeten Kavitäten 16', 16'', ... kann pro keramischem Resonator 1 gleich sein, aber auch innerhalb des keramischen Resonators 1 variiert werden.

Ausgehend von dieser Kavität 16', 16", ... gibt es insbesondere jeweils nur einen Resonatorhals 14', ..., der in einer Öffnung 13' auf der inneren Oberfläche 7 des keramischen Resonators 1 endet.

Es können auch mehrere Hälse pro Kavität 16', 16", ... vorhanden sein (nicht dargestellt).

Die Kavitäten 16', 16", ... sind vorzugsweise gleichmäßig, wie in Figur 1, 2 dargestellt, oder ungleichmäßig verteilt angeordnet (nicht dargestellt) und besitzen vorzugsweise gleiche oder unterschiedliche Geometrien bzgl. des Durchmessers der Resonatorhälse 14', ..., der Länge der Resonatorhälse 14', ... und/oder der Form der Kavität 16', 16". Andere, von den Figuren gleichmäßig angeordnete, abweichende Verteilungen sind möglich.

Hier in Figur 1, 2 sind die Kavitäten 16', 16", ... in Umfangsrichtung 12 versetzt zueinander und gleichmäßig angeordnet.

Die Seitenflächen 19', 19" des keramischen Resonators 1 sind vorzugsweise konisch und/oder rechtwinklig zur inneren 7 und äußeren Oberfläche 4 ausgebildet, um den Einbau in ein Brennkammersystem 20 oder Resonatorgehäuse 23 (Fig. 3) zu ermöglichen.

Erfindungsgemäss in einer entsprechenden Ausbuchtung 29 als Teil einer metallischen Tragstruktur 29 des Resonatorgehäuses 23 für den keramischen Resonator 1 eines Brennkammersystems 20 wird oder ist der keramische Resonator 1 angeordnet (Fig. 3). Dargestellt ist wiederum die axiale Strömungsrichtung 10 des Heißgases, wohingegen die Richtung 26 die Richtung der Kühlluft ausgehend vom Kompressor in entgegengesetzter Richtung darstellt.

Als Keramik für den Resonator 1 wird vorzugsweise eine Feuerfestkeramik verwendet, vorzugsweise eine Al₂O₃-Feuerfestkeramik.

Die Porosität des keramischen Resonators 1 liegt vorzugsweise bei ≥ 2 vol% und insbesondere ≤ 20 vol%.

Die Abmaße eines beispielhaften keramischen Resonators 1 liegen vorzugsweise bei: Innendurchmesser 400 mm, Dicke 30...40 mm, Länge 200 mm.

## Patentansprüche

1. Brennkammersystem (20),
das ein Resonatorgehäuse (23) und einen keramischen Resonator (1) aufweist,
wobei das Resonatorgehäuse (23) eine entsprechende Aufnahmemöglichkeit (29) für den keramischen Resonator (1) aufweist,
wobei der keramische Resonator (1),
in axialer Durchströmrichtung (10) gesehen ringförmig ausgebildet ist,
mit insbesondere kreisförmigem oder ovalförmigem Querschnitt,
wobei der keramische Resonator (1) in einer entsprechenden Ausbuchtung (29) als Teil einer metallischen Tragstruktur (29) des Resonatorgehäuses (23)angeordnet ist,
wobei der keramische Resonator (1) im Inneren Kavitäten (16', 16", ...) aufweist,
wobei die Kavitäten (16', 16", ...) zumindest einen, insbesondere jeweils nur einen,
Resonatorhals (14', 14'', ...) pro Kavität (16', 16", ...) als Verbindung zur inneren Oberfläche (7) des keramischen Resonators (1) aufweisen.

2. Brennkammersystem nach Anspruch (1), wobei der keramische Resonator (1)einteilig aufgebaut ist.

3. Brennkammersystem nach Anspruch 1, wobei der keramische Resonator (1) aus zwei oder mehreren Segmenten besteht.

4. Brennkammersystem nach einem oder mehreren der Ansprüche 1, 2 oder 3, wobei bei dem keramischen Resonator (1) die zumindest eine, insbesondere alle, Kavitäten (16', 16", ...) kugelförmig ausgebildet sind.

5. Brennkammersystem nach einem oder mehreren der Ansprüche 1, 2, 3 oder 4, wobei bei dem keramischen Resonator (1) die zumindest eine, insbesondere alle, Kavitäten (16', 16", ...) ovalförmig ausgebildet sind.

6. Brennkammersystem nach einem oder mehreren der Ansprüche 1, 2, 3, 4 oder 5, wobei bei dem keramischen Resonator (1) die zumindest eine, insbesondere alle, Kavitäten (16', 16", ...) quaderförmig ausgebildet sind.

7. Brennkammersystem nach einem oder mehreren der Ansprüche 1, 2, 3, 4, 5 oder 6, wobei bei dem keramischen Resonator (1) die zumindest eine, insbesondere alle, Kavitäten (16', 16", ...) würfelförmig ausgebildet sind.

8. Brennkammersystem nach einem oder mehreren der Ansprüche 1, 2, 3, 4, 5, 6 oder 7, wobei der keramische Resonator (1) entlang einer axialen Durchströmrichtung (10) mehrere Kavitäten (16', 16", ...) aufweist, sowie in radialer Umfangsrichtung (12) mehrere Kavitäten (16', 16", ...) aufweist.

9. Brennkammersystem nach einem oder mehreren der vorherigen Ansprüche, wobei bei dem keramischen Resonator (1) die Kavitäten (16', 16'', ...) bezogen auf die innere Oberfläche (7) des Resonators (1) zumindest bereichsweise, insbesondere vollständig, gleichmäßig verteilt sind, ganz insbesondere in Umfangsrichtung (12) versetzt zueinander sind.

10. Brennkammersystem nach einem oder mehreren der vorherigen Ansprüche, wobei bei dem keramischen Resonator (1), die Kavitäten (16', 16", ...) bezogen auf die innere Oberfläche (7) zumindest bereichsweise, insbesondere vollständig, ungleichmäßig verteilt sind.

11. Brennkammersystem (1) nach einem oder mehreren der vorherigen Ansprüche, wobei der keramische Resonator (1) nur aus Keramik besteht, insbesondere bei dem als Keramik eine Feuerfestkeramik verwendet wird, vorzugsweise eine Al₂O₃-Feuerfestferamik.

12. Brennkammersystem nach einem oder mehreren der vorherigen Ansprüche,
bei dem die Porosität des keramischen Resonators (1) bei ≥ 2 vol% und insbesondere bei ≤ 20 vol% liegt.

13. Brennkammersystem nach einem oder mehreren der vorherigen Ansprüche, wobei der keramische Resonator (1) im Querschnitt parallel in axialer Durchströmrichtung (10) rechteckig oder trapezförmig (19', 19") ausgebildet ist.

14. Brennkammersystem nach einem oder mehreren der vorherigen Ansprüche, wobei bei dem keramischen Resonator (1) pro Kavität (16', 16", ...) jeweils nur ein Resonatorhals (14', 14'', ...) vorhanden ist.

15. Brennkammersystem nach einem oder mehreren der vorherigen Ansprüche, wobei bei dem keramischen Resonator (1) pro Kavität (16', 16", ...) jeweils mehrere Resonatorhälse (14', 14", ...) vorhanden sind.

## Claims

1. Combustion chamber system (20), which has a resonator housing (23) and a ceramic resonator (1),
wherein the resonator housing (23) has a corresponding receptacle (29) for the ceramic resonator (1),
wherein the ceramic resonator (1)
is of ring-shaped design when seen in the axial throughflow direction (10),
having an, in particular circular or oval, cross section, wherein the ceramic resonator (1) is arranged in a corresponding protrusion (29) as part of a metallic supporting structure (29) of the resonator housing (23),
wherein the ceramic resonator (1) has cavities (16', 16", ...) in the interior,
wherein the cavities (16', 16", ...) have at least one, in particular only one,
resonator neck (14', 14", ...) per cavity (16', 16", ...) as a connection to the inner surface (7) of the ceramic resonator (1).

2. Combustion chamber system according to Claim 1, wherein the ceramic resonator (1) is of one-piece construction.

3. Combustion chamber system according to Claim 1,
wherein the ceramic resonator (1) consists of two or more segments.

4. Combustion chamber system according to one or more of Claims 1, 2 or 3,
wherein, in the ceramic resonator (1), the at least one, in particular all,
cavities (16', 16'', ...) is/are of spherical design.

5. Combustion chamber system according to one or more of Claims
1, 2, 3 or 4,
wherein, in the ceramic resonator (1), the at least one, in particular all,
cavities (16', 16'', ...) is/are of oval design.

6. Combustion chamber system according to one or more of Claims
1, 2, 3, 4 or 5,
wherein, in the ceramic resonator (1), the at least one, in particular all,
cavities (16', 16'', ...) is/are of cuboidal design.

7. Combustion chamber system according to one or more of Claims 1, 2, 3, 4, 5 or 6,
wherein, in the ceramic resonator (1), the at least one, in particular all,
cavities (16', 16'', ...) is/are of cube-shaped design.

8. Combustion chamber system according to one or more of Claims
1, 2, 3, 4, 5, 6 or 7,
wherein the ceramic resonator (1) has a plurality of cavities (16', 16'', ...) along an axial throughflow direction (10),
and a plurality of cavities (16', 16", ...) in the radial circumferential direction (12).

9. Combustion chamber system according to one or more of the preceding claims,
wherein, in the ceramic resonator (1), the cavities (16', 16", ...) are uniformly distributed in relation to the inner surface (7) of the resonator (1), at least in some region or regions, in particular completely,
very particularly
being offset from one another in the circumferential direction (12).

10. Combustion chamber system according to one or more of the preceding claims,
wherein, in the ceramic resonator (1), the cavities (16', 16'', ...) are nonuniformly distributed in relation to the inner surface (7), at least in some region or regions,
in particular completely.

11. Combustion chamber system (1) according to one or more of the preceding claims,
wherein the ceramic resonator (1) consists only of ceramics, in particular in which a refractory ceramic is used as the ceramic, preferably an Al₂O₃ refractory ceramic.

12. Combustion chamber system according to one or more of the preceding claims,
in which the porosity of the ceramic resonator (1) is ≥ 2 vol% and in particular ≤ 20 vol%.

13. Combustion chamber system according to one or more of the preceding claims,
wherein the ceramic resonator (1) is of rectangular or trapezoidal (19', 19'') design in cross section parallel in the axial throughflow direction (10).

14. Combustion chamber system according to one or more of the preceding claims,
wherein, in the ceramic resonator (1), there is only one resonator neck (14', 14'', ...) per cavity (16', 16'', ...).

15. Combustion chamber system according to one or more of the preceding claims,
wherein, in the ceramic resonator (1), there is a plurality of resonator necks (14', 14'', ...) per cavity (16', 16'', ...).

## Revendications

1. Système (20) de chambre de combustion,
qui a un boîtier (23) de résonnateur et un résonnateur (1) en céramique,
dans lequel le boîtier (23) du résonnateur a une possibilité (29) adéquate de réception du résonnateur (1) en céramique,
dans lequel le résonnateur (1) en céramique,
est constitué annulairement, considéré dans la direction (10) de passage axiale,
en ayant, en particulier, une section transversale circulaire ou ovale,
dans lequel le résonnateur (1) en céramique est disposé dans une bosse (29) correspondante comme partie d'une structure (29) métallique de support du boîtier (23) du résonnateur,
dans lequel le résonnateur (1) en céramique a, à l'intérieur, des cavités (16', 16", ...),
dans lequel les cavités (16', 16", ...) ont au moins un, en particulier respectivement un col (14', 14", ...) de résonnateur par cavité (16', 16", ...) comme liaison à la surface (7) intérieure du résonnateur (1) en céramique.

2. Système de chambre de combustion suivant la revendication (1),
dans lequel le résonnateur (1) en céramique est construit en une seule pièce.

3. Système de chambre de combustion suivant la revendication 1,
dans lequel le résonnateur (1) en céramique est constitué de deux ou de plusieurs segments.

4. Système de chambre de combustion suivant l'une ou plusieurs des revendications 1, 2 ou 3,
dans lequel, dans le résonnateur (1) en céramique, la au moins une, en particulier toutes les cavités (16', 16", ...) sont de constitution sphérique.

5. Système de chambre de combustion suivant l'une ou plusieurs des revendications 1, 2, 3 ou 4,
dans lequel, dans le résonnateur (1) en céramique, la au moins une, en particulier toutes les cavités (16', 16", ...) sont de forme ovale.

6. Système de chambre de combustion suivant l'une ou plusieurs des revendications 1, 2, 3, 4 ou 5,
dans lequel, dans le résonnateur (1) en céramique, la au moins une, en particulier toutes les cavités (16', 16", ...) sont de constitution parallélépipédique.

7. Système de chambre de combustion suivant l'une ou plusieurs des revendications 1, 2, 3, 4, 5 ou 6,
dans lequel, dans le résonnateur (1) en céramique, la au moins une, en particulier toutes les cavités (16', 16", ...) sont constituées en forme de dés.

8. Système de chambre de combustion suivant l'une ou plusieurs des revendications 1, 2, 3, 4, 5, 6 ou 7,
dans lequel le résonnateur (1) en céramique
a, le long d'une direction (10) axiale de passage, plusieurs cavités (16', 16", ...),
ainsi que, dans la direction (12) périphérique radiale, plusieurs cavités (16', 16", ...).

9. Système de chambre de combustion suivant l'une ou plusieurs des revendications précédentes,
dans lequel, dans le résonnateur (1) en céramique,
les cavités (16', 16", ...) sont, rapporté à la surface (7) intérieure du résonnateur (1), au moins par endroits,
en particulier complètement,
réparties uniformément,
en étant tout particulièrement décalées les unes par rapport aux autres dans la direction (12) du pourtour.

10. Système de chambre de combustion suivant l'une ou plusieurs des revendications précédentes,
dans lequel, dans le résonnateur (1) en céramique,
les cavités (16', 16'', ...) sont, rapporté à la surface (7) intérieure du résonnateur (1), au moins par endroits,
en particulier entièrement,
réparties de manière non uniforme.

11. Système (1) de chambre de combustion suivant l'une ou plusieurs des revendications précédentes,
dans lequel le résonnateur (1) en céramique est constitué seulement en céramique, dans lequel, en particulier on utilise comme céramique une céramique réfractaire,
de préférence une céramique réfractaire en Al₂O₃.

12. Système de chambre de combustion suivant l'une ou plusieurs des revendications précédentes,
dans lequel la porosité du résonnateur (1) en céramique est ≥ 2 % en volume, et en particulier ≤ 20 % en volume.

13. Système de chambre de combustion suivant l'une ou plusieurs des revendications précédentes,
dans lequel le résonnateur (1) en céramique est, en section transversale parallèlement à la direction (10) axiale de passage, de constitution rectangulaire ou trapézoïdale (19', 19'').

14. Système de chambre de combustion suivant l'une ou plusieurs des revendications précédentes,
dans lequel il y a, dans le résonnateur (1) en céramique, par cavité (16', 16", ...), respectivement seulement un col (14', 14", ...) de résonnateur.

15. Système de chambre de combustion suivant l'une ou plusieurs des revendications précédentes,
dans lequel, dans le résonnateur (1) en céramique, il y a, par cavité (16', 16", ...) respectivement plusieurs cols (14', 14", ...) de résonnateur.
